# EUROPÄISCHE PATENTSCHRIFT

(11) **EP 1 133 779 B1**
(45) Veröffentlichungstag und Bekanntmachung des Hinweises auf die Patenterteilung: **16.03.2005**
(21) Anmeldenummer: 99962087.5
(22) Anmeldetag: 24.11.1999
(51) Int. Cl.: H01F 27/32

(54) **TRANSFORMATOR - INSBESONDERE GIESSHARZTRANSFORMATOR**
TRANSFORMER, ESPECIALLY A RESIN-ENCAPSULATED TRANSFORMER
TRANSFORMATEUR, NOTAMMENT TRANSFORMATEUR EN RESINE MOULEE

(30) Priorität: 25.11.1998 DE 19854439
(43) Veröffentlichungstag der Anmeldung: 19.09.2001
(73) Patentinhaber: SIEMENS AKTIENGESELLSCHAFT, 80333 München (DE)
(72) Erfinder: DEDELMAHR, Rudolf, D-72631 Aichtal (DE); ALBER, Friedrich, D-73257 Köngen (DE)
(86) Internationale Anmeldenummer: PCT/DE1999/003766
(87) Internationale Veröffentlichungsnummer: WO 2000/031761

(56) Entgegenhaltungen:
- EP-A- 0 265 612
- WO-A-98/34244
- US-A- 4 523 171
- PATENT ABSTRACTS OF JAPAN vol. 008, no. 285 (E-287), 26. Dezember 1984 (1984-12-26) & JP 59 151409 A (HITACHI SEISAKUSHO KK), 29. August 1984 (1984-08-29)
- PATENT ABSTRACTS OF JAPAN vol. 004, no. 133 (E-026), 18. September 1980 (1980-09-18) & JP 55 087411 A (KANEGAFUCHI CHEM IND CO LTD), 2. Juli 1980 (1980-07-02)

## Beschreibung

Die Erfindung betrifft einen Transformator, insbesondere Giessharztransformator, mit Luftkühlung und mit einer Oberspannungswicklung aus einer Vielzahl von elektrisch in Reihe geschalteten, räumlich übereinander liegenden Spulen mit Kunststofffolie als windungsisolierung.

Luftgekühlte Transformatoren werden in letzter Zeit verbreitet eingesetzt, weil sie ein hervorragendes aktives und passives Verhalten im Brandfall aufweisen. Das trifft vor allem auf Transformatoren zu, deren Wicklungen in Giess-harzblöcke eingeschlossen sind, die infolge ihres hohen Füllstoffanteils praktisch nicht brennbar sind.

Die Luftkühlung hat aber relativ hohe Temperaturen sowohl in den einzelnen Windungen als auch in der Wicklung insgesamt zur Folge, denn die Kunststofffolien und das Giessharz haben eine relativ niedrige Wärmeleitfähigkeit. Darüber hinaus ist auch die wärmeübertragung von Giessharz und des Kühlmittels Luft um Größenordnungen niedriger als die von einer Kühlflüssigkeit. Ein weiterer Nachteil ist dadurch gegeben, daß auch innerhalb der Wicklung selbst ein verhältnismäßig großes Temperaturgefälle auftritt, wobei vor allem die Temperatur im oberen Bereich der Wicklung deutlich höher ist als in deren unterem Bereich. Infolgedessen müssen zur gegenseitigen Isolierung der Windungen in den Spulen der Wicklung sehr hochwertige und dementsprechend teuere Kunststofffolien eingesetzt werden.

Der Erfindung liegt daher die Aufgabe zugrunde, den Aufwand für die Windungsisolierung, insbesondere in der Oberspannungswicklung von luftgekühlten Transformatoren, zu reduzieren.

Diese Aufgabe wird erfindungsgemäß dadurch gelöst, daß abgestimmt auf die jeweilige thermische Belastung der obersten und der untersten Spule im Betrieb die Kunststofffolie innerhalb der obersten Spule thermisch fester ist als die Kunststofffolie in der untersten Spule.

Vorzugsweise nimmt die thermische Festigkeit der Kunststoffolie innerhalb der Oberspannungswicklung von der untersten bis zur obersten Spule gestuft zu.

Nach zweckmäßigen Weiterbildungen der Erfindungen bestehen die Kunststofffolien unterschiedlicher thermischer Festigkeit aus unterschiedlichen Werkstoffen und weisen die gleichen Abmessungen auf.

Nach einer bevorzugten Ausgestaltung weisen die der obersten Spule benachbarten Spulen Kunststofffolien mit denselben thermischen Festigkeiten wie die oberste Spule auf und die der untersten Spule benachbarten Spulen weisen Kunststofffolien mit denselben thermischen Festigkeiten wie die unterste Spule auf.

Bevorzugtermaßen sind die im mittleren Bereich der Oberspannungswicklung angeordneten Spulen jeweils mit einer Kunststofffolie isoliert, deren thermische Festigkeit zwischen denen der Kunststofffolien im oberen und im unteren Teil der Oberspannungswicklung liegen.

Nach vorteilhaften Ausgestaltungen der Erfindung sind Spulen mit Kunststofffolie gleicher thermischer Festigkeit in einem gemeinsamen Giessharzblock eingeschlossen.

Vorzugsweise ist mindestens eine der eingesetzten Kunststofffolien zweischichtig.

Erfindungsgemäß ausgeführte Trockentransformatoren sind sehr vorteilhaft, weil sie genauer an tatsächlich zu berücksichtigende thermische Belastungen anpaßbar sind, so daß eine Überdimensionierung der thermischen Festigkeit vermeidbar ist, ohne daß besondere Fertigungseinrichtungen, wie beispielsweise neue Giessformen, erforderlich sind.

Ein Ausführungsbeispiel der Erfindung wird anhand einer Zeichnung näher erläutert. Dabei zeigt
- FIG 1: einen Trockentransformator mit in Giessharz eingegossener Wicklung in perspektivischer Darstellung und einem aufgeschnittenen Wicklungssatz und
- FIG 2: eine Einzelheit bei X in sehr stark vergrößertem Maßstab.

Ein dreischenkliger Eisenkern trägt auf jedem seiner Kernschenkel 1 einen Wicklungssatz aus je einer Unterspannungswicklung 2 und einer Oberspannungswicklung 3. Die Kernschenkel 1 sind durch ein unteres Joch 4 sowie ein oberes Joch 5 miteinander verbunden. Die Kernschenkel 1 sind ebenso wie die Joche 4 und 5 aus ca. 0,35 mm dicken Transformatorblechlamellen geschichtet. Die Kernschenkel 1 werden von Bandagen 6 zusammengepreßt. Dabei umfassen die Bandagen 6 gleichzeitig Zugdeckplatten 7 von denen je eine jeweils vorn und hinten an jedem der Kernschenkel 1 anliegt. Die Zugdeckplatten 7 dienen der Aufnahme von schenkelachsparallelen Zugkräften und sind in Längsträger 8 eingehängt, von denen je zwei das obere bzw. das untere Joch 5 bzw. 4 durch Schraubenbolzen 11 quer zu deren Schichtebenen zusammenpressen. Die unteren Längsträger 8 ruhen auf Querträgern 9 eines Fahrgestells mit Rollen 10.

Die in Giessharz eingegossenen Unterspannungswicklungen 2 und Oberspannungswicklungen 3 stützen sich über Klötze 12 mit einer elastischen Auflage an den Längsträgern 8 ab. Durch die elastische Auflage sind der Eisenkern und die Wicklungen schwingungsmechanisch voneinander entkoppelt. Die Oberspannungswicklungen 3 sind über Kupplungen 13 elektrisch im Dreieck zusammengeschaltet und über Anschlußfahnen 14 an ein Mittelspannungsnetz anschließbar. In jedem der Wicklungssätze wird zwischen der Unterspannungswicklung 2 und der jeweils konzentrisch hierzu angeordneten zugeordneten Oberspannungswicklung 3 ein Hauptstreukanal gebildet, in dem ein Isolierstoffzylinder 15 angeordnet ist.

Die Oberspannungswicklung 3 ist aus Spulen 16 zusammengesetzt, die aus spulenbreitem Metallband 17 (FIG 2), beispielsweise aus Aluminium, gewickelt ist, wobei zur elektrischen Isolierung zwischen aufeinanderliegenden Windungen mindestens eine Kunststofffolie 18 liegt. Die Kunststofffolie 18 ist einerseits aus wirtschaftlichen Gründen so dünn wie möglich, muß aber andererseits eine sichere Windungsisolierung gewährleisten.

Im Betrieb wird der Transformator durch die in ihm auftretenden Verluste aufgeheizt, die in Wärme umgewandelt werden. Diese Wärme wird nach außen abgeleitet und von der Luft in der Umgebung aufgenommen. Die so erwärmte Luft steigt nach oben und von unten strömt kühlere Luft nach, so daß sich ein am Transformator von unten nach oben bewegender Kühlluftstrom bildet. Demzufolge werden die unten in der Oberspannungswicklung 3 liegenden Spulen 16 von kühler Luft und die oben in der Oberspannungswicklung 3 liegenden Spulen 16 von bereits aufgeheizter Luft gekühlt, so daß die oben liegenden Spulen 16 eine höhere Endtemperatur erreichen, für die ihre thermische Festigkeit ausgelegt sein muß. Die thermische Festigkeit des Metallbandes 17 wird dabei im Nennbetrieb bei weitem nicht erreicht. Dagegen liegt die vorgenannte Endtemperatur im Bereich der thermischen Festigkeit der Kunststofffolie 18, an die deshalb hohe Anforderungen gestellt sind, die häufig nur besondere und teuere Folien erfüllen.

Gemäß der Erfindung wird nun beispielsweise durch Versuch oder Rechnung die thermische Belastung der untersten und obersten Spule ermittelt und für die oberste und die ihr nach unten folgenden Spulen 16 eine Kunststofffolie 18 mit einer darauf ausgerichteten hohen thermischen Festigkeit eingesetzt. Wie Versuche gezeigt haben, steigt die Temperatur in der Oberspannungswicklung 3 ausgehend von der untersten Spule 16 linear bis zur obersten Spule 16 an. Da bisher in allen Spulen 16 einer Wicklung die gleiche Kunststofffolie 18 eingesetzt wurde, war diese im größten Teil der Oberspannungswicklung 3 überdimensioniert. Nach der Erfindung wird nun vorgeschlagen, für die unteren Spulen 16 eine Kunststofffolie 18 mit einer geringeren thermischen Festigkeit einzusetzen als in den oberen Spulen 16. Im Hinblick auf die Temperaturverteilung genügt es beispielsweise für die Spulen 16 in der unteren Hälfte der Oberspannungswicklung 3, wenn die thermische Festigkeit für den Mittelwert der jeweils für die unterste und für die oberste Spule ermittelten Temperatur ausgelegt wird.

Innerhalb ein und derselben Oberspannungswicklung 3 eingesetzte Kunststofffolien 18 haben unabhängig von ihrer thermischen Festigkeit die gleichen Abmessungen. Zur Vermeidung von Verwechslungen von Kunststofffolien 18 sind diese durch einen Kennfaden oder ein Kennband gekennzeichnet. Außerdem ist es zweckmäßig. Spulen 16 mit gleichen Kunststofffolien jeweils in denselben Giessharzblock einzugießen. Dabei wird jeweils die höchste für eine Spule 16 in einem Giessharzblock zu erwartende Endtemperatur ermittelt und dementsprechend eine Kunststofffolie 18 mit der erforderlichen thermischen Festigkeit eingesetzt. Dadurch werden vor allem bei großen luftgekühlten Transformatoren bei Aufteilung der Oberspannungswicklung 3 in drei oder mehr Giessharzblöcke erhebliche wirtschaftliche Vorteile erzielt.

## Patentansprüche

1. Transformator, insbesondere Giessharztransformator, mit Luftkühlung und mit einer Oberspannungswicklung (3) aus einer Vielzahl von elektrisch in Reihe geschalteten, räumlich übereinander liegenden Spulen (16) mit Kunststofffolie (18) als Windungsisolierung,
**dadurch gekennzeichnet, daß** abgestimmt auf die jeweilige thermische Belastung der obersten und der untersten Spule (16) im Betrieb die Kunststofffolie (18) innerhalb der obersten Spule (16) thermisch fester ist als die Kunststofffolie (18) in der untersten Spule (16).

2. Tansformator nach Anspruch 1,
**dadurch gekennzeichnet, daß** die thermische Festigkeit der Kunststofffolie (18) innerhalb der Oberspannungswicklung (3) von der untersten bis zur obersten Spule (16) gestuft zunimmt.

3. Transformator nach Anspruch 1 oder 2,
**dadurch gekennzeichnet, daß** die Kunststofffolien (18) unterschiedlicher thermischer Festigkeit aus unterschiedlichen Werkstoffen bestehen und die gleichen Abmessungen aufweisen.

4. Transformator nach Anspruch 2 oder 3,
**dadurch gekennzeichnet, daß** die der obersten Spule (19) benachbarten Spulen (19) Kunststofffolien (18) mit denselben thermischen Festigkeiten wie die oberste Spule (19) aufweisen und daß die der untersten Spule (19) benachbarten Spulen (19) Kunststofffolien (18) mit denselben thermischen Festigkeiten wie die unterste Spule (19) aufweisen.

5. Transformator nach Anspruch 4,
**dadurch gekennzeichnet, daß** die im mittleren Bereich der Oberspannungswicklung (3) angeordneten Spulen (16) jeweils mit einer Kunststofffolie (18) isoliert sind, deren thermische Festigkeit zwischen denen der Kunststofffolien (18) im oberen und im unteren Teil der Oberspannungswicklung liegen.

6. Transformator nach einem der Ansprüche 4 oder 5,
**dadurch gekennzeichnet, daß** Spulen (16) mit Kunststofffolie (18) gleicher thermischer Festsigkeit in einem gemeinsamen Giessharzblock eingeschlossen sind.

7. Transformator nach einem der Ansprüche 1 bis 6,
**dadurch gekennzeichnet, daß** mindestens eine der Kunststofffolien (18) zweischichtig ist.

## Claims

1. Transformer, in particular cast-resin transformer, having air cooling and having a high-voltage winding (3) comprising a large number of coils (16), which are electrically connected in series and which lie physically one above the other, having a plastic film (18) as the winding insulation, **characterized in that** the plastic film (18) within the uppermost coil (16) is, during operation, thermally more stable than the plastic film (18) in the lowermost coil (16), corresponding to the respective thermal load on the uppermost and the lowermost coil (16).

2. Transformer according to Claim 1, **characterized in that** the thermal stability of the plastic film (18) within the high-voltage winding (3) increases in a stepped manner from the lowermost to the uppermost coil (16).

3. Transformer according to Claim 1 or 2, **characterized in that** the plastic films (18) of differing thermal stability are made of different materials and have the same dimensions.

4. Transformer according to Claim 2 or 3, **characterized in that** the coils (19) adjacent to the uppermost coil (19) have plastic films (18) having the same thermal stabilities as the uppermost coil (19), and **in that** the coils (19) adjacent to the lowermost coil (19) have plastic films (18) having the same thermal stabilities as the lowermost coil (19).

5. Transformer according to Claim 4, **characterized in that** the coils (16) arranged in the central region of the high-voltage winding (3) are each insulated by a plastic film (18), whose thermal stability lies between the thermal stabilities of the plastic films (18) in the upper and in the lower part of the high-voltage winding.

6. Transformer according to either of Claims 4 and 5, **characterized in that** coils (16) having a plastic film (18) of the same thermal stability are enclosed in a common cast-resin block.

7. Transformer according to one of claims 1 to 6, **characterized in that** at least one of the plastic films (18) has two layers.

## Revendications

1. Transformateur, notamment transformateur à imprégnation par de la résine, comprenant un refroidissement par de l'air et un enroulement (3) primaire constitué d'une pluralité de bobines (16) montées électriquement en série, superposées dans l'espace et ayant une feuille (18) de matière plastique comme isolant de spire,
**caractérisé en ce que**, d'une manière adaptée à la charge thermique respective de la bobine (16) la plus haute et de la bobine (16) la plus basse en fonctionnement, la feuille (18) de matière plastique dans la bobine (16) la plus haute est thermiquement plus résistante que la feuille (18) de matière plastique dans la bobine (16) la plus basse.

2. Transformateur suivant la revendication 1,
**caractérisé en ce que** la résistance thermique de la feuille (18) de matière plastique dans l'enroulement (3) primaire augmente par palier de la bobine (16) la plus basse à la bobine (16) la plus haute.

3. Transformateur suivant la revendication 1 ou 2,
**caractérisé en ce que** les feuilles (18) de matière plastique de résistance thermique différente sont en des matériaux différents et ont les mêmes dimensions.

4. Transformateur suivant la revendication 2 ou 3,
**caractérisé en ce que** les bobines (19) voisines de la bobine (19) la plus haute ont des feuilles (18) en matière plastique ayant les mêmes résistances thermiques que celle de la bobine (19) la plus haute et **en ce que** les bobines (19) voisines de la bobine (19) la plus basse ont des feuilles (18) en matière plastique ayant les mêmes résistances thermiques que celle de la bobine (19) la plus basse.

5. Transformateur suivant la revendication 4,
**caractérisé en ce que** les bobines (16) disposées dans la zone médiane de l'enroulement (3) primaire sont isolées respectivement par une feuille (18) de matière plastique, dont la résistance thermique est comprise entre celles des feuilles (18) de matière plastique de la partie supérieure et de la partie inférieure de l'enroulement primaire.

6. Transformateur suivant l'une des revendications 4 ou 5,
**caractérisé en ce que** les bobines (16) ayant une feuille (18) de matière plastique de même résistance thermique sont incorporées dans un bloc commun de résine d'imprégnation.

7. Transformateur suivant l'une des revendications 1 à 6,
**caractérisé en ce qu'**au moins l'une des feuilles (18) de matière plastique est à deux couches.
